# FASCICULE DE BREVET EUROPEEN

(11) **EP 0 217 016 B1**
(45) Date de publication et mention de la délivrance du brevet: **17.05.1989**
(21) Numéro de dépôt: 86109495.1
(22) Date de dépôt: 11.07.1986
(51) Int. Cl.: A44C 5/10

(54) **Bracelet articulé**
Gliederarmband
Articulated bracelet

(30) Priorité: 27.09.1985 CH 4193/85
(43) Date de publication de la demande: 08.04.1987
(73) Titulaire: CAMILLE PIQUEREZ S.A., 2520 La Neuveville (CH)
(72) Inventeur: Piquerez, Camillo, CH-2520 La Neuveville (CH)
(74) Mandataire: Finck, Dieter, Dr.Ing.

(56) Documents cités:
- CH-A- 250 149
- CH-A- 262 361
- JP-U-13 098 777

## Description

La présente invention concerne un bracelet articulé, notamment pour montre. Elle concerne plus particulièrement un bracelet formé d'une suite de barrettes disposées parallèlement les unes aux autres et maintenues en place à l'aide d'éléments de liaison pouvant pivoter autour des axes des barrettes.

De tels bracelets sont bien connus et il existe une grande variété de dispositifs de liaison entre barrettes.

Un exemple d'un tel bracelet est décrit en détail dans le brevet CH 647.661. Dans cette réalisation, les barrettes sont des tiges cylindriques ayant une longueur qui augmente à mesure qu'elles se rapprochent de l'extrémité du bracelet destinée à être fixée à une boîte de montre. Les éléments de liaison, reliant deux barrettes adjacentes, sont formés chacun de deux anneaux soudés ensemble en un point de leur périphérie. Le maintien latéral des éléments de liaison sur les barrettes est obtenu en soudant un des anneaux de chaque élément sur la barrette qui le traverse. Sur les extrémités des barrettes sont encore soudées des têtes contre lesquelles viennent s'appuyer les anneaux des éléments de liaison afin de permettre au bracelet de mieux résister à des efforts transversaux.

Les solutions adoptées pour la réalisation de ce bracelet présentent cependant plusieurs inconvénients. En effet, d'une part, ce bracelet nécessite beau coup de composants différents, lesquels sont assemblés par des opérations de soudage délicates, entraînant un prix de fabrication élevé. D'autre part, il est difficile à démonter, opération pourtant indispensable pour mettre le bracelet de longueur ou remplacer une partie défectueuse par exemple.

La présente invention se propose de pallier ces inconvénients en réalisant un bracelet articulé simple, bon marché, utilisant peu de pièces différentes et pouvant être monté et démonté facilement sans outillage spécial.

Pour atteindre cet objectif, le bracelet selon l'invention, comprenant des barrettes disposées parallèlement les unes aux autres et perpendiculairement à l'axe longitudinal du bracelet, et des éléments de liaison destinés à relier une barrette à une barrette adjacente, tout en restant libres de pivoter autour des axes des barrettes, est particulièrement remarquable en ce que chacun des éléments de liaison est formé de deux crochets sensiblement plans, et d'un pont reliant les deux crochets ensemble, chaque crochet, qui constitue une des deux extrémités de cet élément, est pourvu d'un trou transversal, d'axe perpendiculaire au plan du crochet, ce trou débouchant vers l'extérieur par une fente latérale, disposée perpendiculairement à la droite joignant les centres des trous, la largeur de la fente étant inférieure au diamètre du trou de manière que chaque extrémité de l'élément de liaison puisse être engagé à force, par déformation élastique du crochet correspondant, dans une gorge de révolution pratiquée dans chaque barrette, le diamètre de la gorge étant égal au diamètre du trou du crochet.

D'autres caractéristiques et avantages de la présente invention ressortiront de la description qui va suivre, faite en regard du dessin annexé et donnant, à titre d'exemple explicatif mais nullement limitatif, une forme avantageuse de réalisation d'un bracelet articulé. Sur ce dessin, où les mêmes références se rapportent à des éléments analogues :
- la fig. 1 est une vue en perspective d'une partie du bracelet selon l'invention montrant, en a), deux barrettes adjacentes et, en b), un élément de liaison, coupé en deux parties pour faciliter la lecture du dessin;
- la fig. 2 est une vue en plan du côté extérieur d'une partie du bracelet, côté qui n'est pas destiné à venir en contact avec le poignet du porteur de la montre; et
- la fig. 3 montre, dans une vue partielle en perspective, une exécution particulière de l'élément de liaison.

En référence au dessin, la fig. 1a) montre deux barrettes adjacentes, référencées 1 et 2, d'une forme d'exécution du bracelet selon l'invention. Pour rendre le dessin plus clair la distance séparant les deux barrettes a été intentionnellement augmentée. Les barrettes dans cette réalisation sont cylindriques et leur surface est lisse, mais des formes différentes, tout en restant sensiblement cylindriques, pourraient aussi convenir, de même que la surface pourrait porter des motifs décoratifs, comme par exemple des facettes.

Chaque barrette porte deux gorges de même forme 3 et 4, situées à égale distance de ses extrémités. Le fond de chaque gorge est cylindrique et les faces latérales sont planes.

La fig. 1b) montre un élément de liaison 5, coupé par le milieu. Cet élément comprend un premier crochet 6, un second crochet 7, dessinés respectivement au-dessus des barrettes 1 et 2, et un pont 8 reliant un crochet à l'autre. L'élément de liaison est délimité par deux faces planes principales, parallèles entre elles et à un axe joignant les milieux des deux crochets, la distance entre les faces principales définissant l'épaisseur de l'élément. Chaque crochet est délimité extérieurement, de son côté, par une face cylindrique, perpendiculaire aux faces principales, dont le diamètre est sensiblement égal au diamètre des barrettes. Le pont 8 a une section rectangulaire, une des dimensions correspondant à l'épaisseur de l'élément 5 alors que l'autre dimension doit être au plus égale au diamètre d'une barrette. La longueur du pont, qui détermine la distance entre les barrettes du bracelet, n'est choisie qu'en fonction de critères esthétiques.

Un trou transversal 9, d'axe perpendiculaire aux faces principales, traverse le crochet 6, et un trou similaire 10 traverse le crochet 7. Le diamètre de ces trous est égal au diamètre de la partie cylindrique des gorges 3 et 4. Une fente latérale radiale 11, pratiquée dans le crochet 6, relie le trou 9 avec l'extérieur. La fente est délimitée par deux faces planes parallèles entre elles et perpendiculaires aux faces principales ainsi qu'à l'axe joignant les centres des trous 9 et 10. La distance séparant ces faces détermine la largeur de la fente 11 dont l'axe de symétrie passe par le centre du trou 9. Une fente 12, semblable à la fente précédente, est pratiquée de même dans le crochet 7.

La largeur des fentes 11 et 12 est choisie légèrement inférieure au diamètre des gorges 3 et 4. De cette façon, ainsi que cela apparaît clairement sur les fig. 1, l'élément de liaison 5 peut être fixé sur les barrettes en introduisant à force le crochet 6 dans la gorge 3 de la barrette 1 et le crochet 7 dans la gorge 3 de la barrette 2. La force exercée par les gorges sur les faces des fentes déforme alors élastiquement les crochets en les ouvrant. Ceci permet aux gorges 3, en pénétrant jusqu'au fond des crochets 6 et 7, de prendre place respectivement dans les trous 9 et 10. Comme les diamètres des trous et des gorges sont égaux, les crochets peuvent reprendre leur forme initiale, emprisonnant les gorges dans cette position qui laisse aux barrettes la possibilité de pivoter autour de leur axe. Bien entendu, en exerçant sur l'élément de liaison une force inverse, il est possible de sortir les crochets des gorges. Ceci montre que l'assemblage des diverses parties du bracelet selon l'invention, ainsi que la séparation de ces parties, peut être fait de façon très simple et économique, sans recourir à un outillage spécial.

La barrette et l'élément de liaison qui viennent d'être décrits peuvent être obtenus respectivement par décolletage et étampage, c'est-à-dire par des opérations courantes et peu coûteuses, se prêtant bien à une fabrication de grande série. Avec ces deux pièces seulement, il est possible de réali ser un bracelet avantageux, dont une forme de réalisation est représentée sur la fig. 2.

Dans ce bracelet la largeur des gorges 3 et 4 est égale au double de l'épaisseur d'un élément de liaison, permettant de placer deux crochets dans la même gorge. De cette façon, un nombre arbitraire de barrettes peuvent être liées ensemble en disposant les éléments de liaison 5 alternativement du côté du bord des barrettes, ou du côté de leur milieu, dans la série des gorges 3 et dans la série des gorges 4. Les éléments de liaison 5 d'une série de gorges sont donc disposés les uns à la suite des autres pour former une rangée. Dans l'exemple du bracelet de la fig. 2 il y a deux rangées, 13 et 14, la première correspondant à la série des gorges 3 et la seconde à la série des gorges 4 mais, bien entendu, le nombre de rangées pourrait être plus grand, soit pour améliorer la solidité du bracelet, soit pour des raisons esthétiques. Il serait aussi possible, tout en restant dans le cadre de l'invention, de ne placer qu'un crochet par gorge, dont la largeur serait égale à celle d'un élément de liaison. Cette disposition permettrait, en particulier, de réaliser un bracelet de largeur variable en décalant les éléments de liaison les uns par rapport aux autres.

Pour améliorer l'aspect du bracelet, au moins une partie des barrettes, réalisées préférentiellement en acier ou en laiton, peuvent être recouvertes, sauf à l'endroit des gorges, par un tube en un matériau différent, par exemple en un métal noble tel que l'or.

L'examen de la fig. 2 montre que les éléments de liaison 5 d'une rangée, par exemple de la rangée 13, tout en étant alignés, sont cependant décalés les uns par rapport aux autres. Ceci résulte de ce que dans une même gorge se trouvent le crochet 6 d'un élément de liaison et le crochet 7 de l'élément suivant. Cette disposition des éléments de liaison laisse entre deux barrettes adjacentes un espace vide 15 peu esthétique. Cet espace peut facilement être rempli en donnant au pont 8 de l'élément de liaison 5 une épaisseur plus grande.

Pour que le bracelet présente une bonne résistance à la traction, les crochets 6 et 7 d'un élément de liaison 5 doivent avoir une grande rigidité, pouvant rendre leur mise en place dans les gorges 3 et 4 pénible, sinon impossible. Cette difficulté peut être surmontée en créant dans chaque crochet une zone de déformation élastique au voisinage du pont 8 à l'aide, par exemple, d'une ouverture transversale permettant l'élargissement facile des fentes 11 et 12.

La fig. 3 est une vue d'une partie d'une autre forme d'exécution de l'élément de liaison 5,illustrant les solutions qui permettent d'éviter les problèmes précédents. Dans cette réalisation on distingue un pont 18, similaire au pont 8 mais ayant une épaisseur double, ce supplément d'épaisseur étant disposé de manière à remplir l'espace 15 visible sur la fig. 2. On distingue également sur la fig. 3 un crochet 17, semblable au crochet 7, portant une ouverture transversale 19, située du côté du pont 18. Cette ouverture crée une zone déformable 20 au voisinage du trou 10, facilitant l'élargissement de l'ouverture 12, sans diminuer la résistance à la traction du crochet.

Il est évident que le bracelet articulé qui vient d'être décrit peut subir encore d'autres modifications et se présenter sous diverses variantes évidentes à l'homme de l'art, sans sortir du cadre de la présente invention. En particulier l'élément de liaison, tout en remplissant la même fonction, pourrait prendre d'autres formes que celles décrites et être réalisé, par exemple en acier ou en laiton ou bien encore en un métal noble.

## Revendications

1. Bracelet articulé, notamment pour montre, comprenant des barrettes (1, 2) disposées parallèlement les unes aux autres et perpendiculairement à l'axe longitudinal du bracelet, et des éléments de liaison (5) destinés à relier une barrette à une barrette adjacente, tout en restant libres de pivoter autour des axes des barrettes, caractérisé en ce que chacun desdits éléments est formé de deux crochets (6, 7) sensiblement plans, et d'un pont (8) reliant les deux crochets ensemble, chaque crochet, qui constitue une des deux extrémités dudit élément, est pourvu d'un trou transversal (9, 10), d'axe perpendiculaire au plan du crochet, ledit trou débouchant vers l'extérieur par une fente latérale (11, 12), disposée perpendiculairement à la droite joignant les centres des trous, la largeur de la fente étant inférieure au diamètre du trou de manière que chaque extrémité dudit élément puisse être engagée à force, par déformation élastique du crochet correspondant, dans une gorge (3, 4) de révolution pratiquée dans chaque barrette, le diamètre de la gorge étant égal au diamètre du trou du crochet.

2. Bracelet selon la revendication 1, caractérisé en ce que les éléments de liaison (5) sont disposés les uns à la suite des autres pour former au moins deux rangées (13, 14) parallèles à l'axe longitudinal du bracelet, les crochets (6, 7) de deux éléments adjacents d'une même rangée venant s'engager dans la même gorge (3, 4) d'une barrette (1, 2).

3. Bracelet selon la revendication 2, caractérisé en ce que le pont (8) d'un élément de liaison (5) a une épaisseur sensiblement égale à l'épaisseur des deux crochets (6, 7) venant prendre place dans une même gorge (3, 4) d'une barrette (1, 2), afin de remplir l'espace se trouvant entre les crochets de deux éléments de liaison adjacents d'une rangée d'éléments.

4. Bracelet selon l'une des revendications précédentes, caractérisé en ce que dans chaque crochet (6, 7) est pratiquée une ouverture (19), parallèlement à l'axe du trou transversal, dans la région où le crochet rejoint le pont longitudinal, dans le but de créer une zone déformable (20) permettant de réduire l'effort nécessaire à l'engagement du crochet dans la gorge (3, 4) d'une barrette (1, 2).

5. Bracelet selon l'une des revendications précédentes, caractérisé en ce qu'un tube recouvre, dans un but décoratif, la surface extérieure des barrettes, à l'exception des endroits où sont pratiquées les gorges.

6. Bracelet selon la revendication 5, caractérisé en ce que ledit tube est en métal noble.

## Patentansprüche

1. Gliederarmband, insbesondere für eine Armbanduhr, mit Stegen (1, 2), die parallel zueinander und senkrecht zur Längsachse des Armbands angeordnet sind und mit Verbindungselementen (5), die zum Verbinden eines Stegs mit einem benachbarten Steg bestimmt sind, während sie zum Schwenken um die Achsen der Stege frei bleiben, dadurch gekennzeichnet, daß jedes der Elemente von zwei im wesentlichen ebenen Haken (6, 7) und einer Brücke (8) gebildet wird, die die zwei Haken miteinander verbindet, jeder Haken, der eines der zwei Enden des Elements bildet, mit einem Querloch (9, 10) versehen ist, dessen Achse senkrecht zur Ebene des Hakens ist, wobei das Loch über einen seitlichen Schlitz (11, 12) nach außen mündet, der senkrecht zu der Geraden angeordnet ist, die die Mittelpunkte der Löcher verbindet, wobei die Breite des Schlitzes geringer ais der Durchmesser des Lochs ist, so daß jedes Ende des Elements mit Kraft, durch elastische Deformation des entsprechenden Hakens, in eine in jedem Steg ausgebildete Umlaufnut (3, 4) eingeführt werden kann, wobei der Durchmesser der Nut gleich dem Durchmesser des Lochs des Hakens ist.

2. Armband nach Anspruch 1, dadurch gekennzeichnet, daß die Verbindungselemente (5) eines nach dem anderen angeordnet sind, um wenigstens zwei zur Längsachse des Armbands parallele Reihen (13, 14) zu bilden, wobei die Haken (6, 7) zweier benachbarter Elemente einer gleichen Reihe in dieselbe Nut (3, 4) eines Steges (1, 2) eingreifen.

3. Armband nach Anspruch 2, dadurch gekennzeichnet, daß die Brücke (8) eines Verbindungselements (5) eine Dicke hat, die im wesentlichen gleich der Dicke der zwei Haken (6, 7) ist, die in derselben Nut (3, 4) eines Steges (1, 2) Platz nehmen, um den Raum zu füllen, der sich zwischen den Haken zweier benachbarter Verbindungselemente einer Reihe von Elementen befindet.

4. Armband nach einem der vorhergehenden Ansprüche, dadurch gekennzeichnet, daß in dem Bereich, in dem der Haken mit der langgestreckten Brücke zusammentrifft, eine zur Achse des Querlochs parallele Öffnung (19) in jedem Haken (6, 7) ausgebildet ist, mit dem Ziel, eine deformierbare Zone (20) zu schaffen, die es erlaubt, den für einen Eingriff des Hakens in die Nut (3, 4) eines Steges (1, 2) notwendigen Kraftaufwand zu verringern.

5. Armband nach einem der vorhergehenden Ansprüche, dadurch gekennzeichnet, daß eine Röhre zu dekorativem Zweck die Außenfläche der Stege mit Ausnahme der Stellen abdeckt, an denen die Nuten ausgebildet sind.

6. Armband nach Anspruch 5, dadurch gekennzeichnet, daß die Röhre aus Edelmetall besteht.

## Claims

1. Articulated bracelet, particularly for a watch, comprising small bars (1, 2) disposed parallel with one another and at right angles to the longitudinal axis of the bracelet, and connecting elements (5) adapted to connect one bar to an adjacent bar while remaining free to pivot about the axes of the bars, characterised in that each of the said elements is formed by two substantially flat hooks (6, 7) and a bridge (8) connecting the two hooks together, each hook, which constitutes one of the two ends of the said element, being provided with a transverse hole (9, 10) the axis of which is at right angles to the plane of the hook, the said hole ending at the outside in the form of a lateral slot (11, 12), disposed at a right angle to the straight line connecting the centres of the holes, the width of the slot being less than the diameter of the hole so that each end of the said element can be engaged by force, by resilient deformation of the corresponding hook, in a groove (3, 4) of revolution provided in each bar, the diameter of the groove being equal to the diameter of the hole in the hook.

2. A bracelet according to Claim 1, characterised in that the connecting elements (5) are disposed one after another to form at least two rows (13, 14) parallel with the longitudinal axis of the bracelet, the hooks (6, 7) of two adjacent elements in one and the same row engaging in one and the same groove (3, 4) in a bar (1, 2).

3. A bracelet according to Claim 2, characterised in that the bridge (8) of the connecting element (5) is of a thickness which is substantially equal to the thickness of the two hooks (6, 7) which assume a position in one and the same groove (3, 4) in a bar (1,

2) in order to fill the space existing between the hooks of two adjacent connecting elements in one and the same row of elements.

4. A bracelet according to one of the preceding Claims, characterised in that in each hook (6, 7) there is an opening (19) parallel with the axis of the transverse hole, in the region in which the hook joins the longitudinal bridge, in order to create a deformable zone (20) which makes it possible to reduce the effort needed to engage the hook in the groove (3, 4) in a bar (1, 2).

5. A bracelet according to one of the preceding Claims, characterised in that for purposes of decoration, a tube covers the outer surface of the bars with the exception of those places where the grooves are formed.

6. A bracelet according to Claim 5, characterised in that the said tube is of rare metal.
